# DEMANDE DE BREVET EUROPEEN

(11) **EP 1 707 244 A1**
(43) Date de publication de la demande: **04.10.2006**
(21) Numéro de dépôt: 06290435.4
(22) Date de dépôt: 17.03.2006
(51) Int. Cl.: A63B 69/00

(54) **Dispositif d'escalade et procédés de mise en oeuvre associés**

(30) Priorité: 31.03.2005 FR 0503122
(71) Demandeur: DJP, 94400 Vitry sur Seine (FR)
(72) Inventeur: Matteï, Jean-Pierre, 94210 La Varenne-Saint-Hilaire (FR)
(74) Mandataire: Pontet, Bernard

(57) **Abrégé**

Dispositif d'escalade (1) comprenant une structure de confortement (6) légère et des panneaux d'escalade (7) fixés sur ladite structure, lesdits panneaux formant ensemble une façade d'escalade (8), certains au moins parmi lesdits panneaux comprenant deux peaux, lesdites peaux formant deux faces opposées (71,72) et distantes pour le panneau, l'une au moins des peaux formant une face d'escalade (71).

## Description

La présente invention se rapporte à un dispositif d'escalade, notamment à un mur d'escalade utilisé pour les loisirs ou l'entraînement, ainsi qu'à des procédés de mise en oeuvres d'un tel dispositif d'escalade.

La plupart des dispositifs de type mur d'escalade actuels sont en général des dispositifs implantés de façon fixe et rigide, principalement au sein d'installations sportives. Ces dispositifs ont en outre généralement une configuration figée, qui peut être lassante pour un utilisateur régulier.

D'autres dispositifs sont prévus démontables et/ou transportables. Cependant, leur installation est souvent laborieuse et coûteuse en temps et en main d'oeuvre. En outre, qu'ils soient démontables ou monolithiques, et particulièrement dans ce dernier cas, leurs dimensions sont limitées notamment du fait de leurs conditions de transport et/ou de montage. Les dispositifs connus de ce type sont actuellement limités à des hauteurs de 6m50.

De tels dispositifs existants sont donc peu adaptés à une utilisation foraine ou par de petites structures, tels des centres de vacances ou de loisirs.

Le but de l'invention est de proposer un dispositif de type mur d'escalade qui puisse être aisément monté et transporté. Avantageusement, un tel dispositif pourra être déplacé à l'aide d'un véhicule léger, c'est-à-dire ne nécessitant pas un permis de conduire particulier du type permis poids lourd.

Selon un premier objet de l'invention, un tel dispositif d'escalade comprend une structure de confortement légère et des panneaux d'escalade fixés sur ladite structure, lesdits panneaux formant ensemble un mur d'escalade, chaque panneau parmi certains au moins desdits panneaux, ou de préférence tous les panneaux, comprenant deux peaux, lesdites peaux formant deux faces opposées et distantes pour le panneau, l'une au moins des peaux formant une face d'escalade, c'est-à-dire une face portant des prises pour l'escalade. Ainsi, par leur inertie augmentée par la distance entre les peaux, les panneaux coopèrent avec la structure pour maintenir le dispositif dressé. La structure peut être d'autant plus légère qu'elle ne participe pas seule au maintien du dispositif.

Chaque panneau peut comprendre une ossature sensiblement rigide pour y fixer les peaux et les maintenir à distance l'une de l'autre. L'ossature et la structure peuvent être métalliques, par exemple en aluminium pour en diminuer le poids. Les peaux peuvent avantageusement comprendre un matériau composite. Les prises peuvent être formées dans la peau qui les porte. Ainsi, on évite la pose de prises rapportées, qui alourdiraient le dispositif.

Chaque panneau peut en outre comprendre une mousse de densité appropriée pour remplir un espace entre les deux peaux, éventuellement liée avec les deux peaux, pour éviter une déformation et/ou un rapprochement des peaux, et améliorer l'inertie du panneau.

La structure de confortement est avantageusement articulée de façon à réduire l'encombrement du dispositif lorsqu'il n'est pas utilisé, en particulier pour permettre son transport. En particulier, la structure peut être montée articulée sur une remorque. La remorque peut alors servir de base à la structure lorsqu'elle est déployée en position d'usage, ou au déplacement de la structure d'un lieu à l'autre lorsque la structure est repliée en position d'encombrement réduit.

Une fois la structure déployée, il peut être prévu sur la remorque, à l'opposé des faces d'escalade des panneaux, des moyens de montage pour du matériel de franchissement. Ce matériel de franchissement peut au moins en partie être intégré au dispositif d'escalade selon l'invention et être monté articulé sur la remorque. Ce matériel de franchissement peut comprendre par exemple, une passerelle et/ou une échelle de corde et/ou une corde lisse. Il peut être attaché, notamment du côté du mur, sur la structure de confortement.

Le dispositif peut en outre comprendre des moyens de déploiement motorisés et/ou automatiques, par exemple hydrauliques, pneumatiques et/ou électriques, permettant son déploiement par un effectif réduit, avantageusement par une seule personne.

Au moins certains parmi les panneaux peuvent être prévus pour être aisément mobiles relativement à la structure, par exemple pour leur entretien et/ou leur remplacement. Aussi, les panneaux peuvent être mobiles relativement à la structure de sorte qu'un changement de leur position permet de définir au moins une nouvelle voie d'escalade. Ainsi, il peut être prévu des panneaux carrés, chaque panneau carré pouvant être tourné de 90 degrés sur lui-même, dans un plan parallèle à la face d'escalade, de sorte que dans une première position des panneaux le dispositif définit une première voie facile et une première voie difficile, et dans une deuxième position des panneaux, le dispositif définit une deuxième voie facile et une deuxième voie difficile. Le changement de position des panneaux peut être automatisé ou manuel. Ainsi, on peut prévoir aussi quatre positions possible pour un même panneau à un emplacement donné, et même un panneau double face, ce qui permet de doubler le nombre de voies possibles avec les mêmes panneaux d'un même dispositif d'escalade. A titre d'exemple, pour une voie dite facile il peut être prévu huit prises par mètre de hauteur, et seulement quatre pour une voie dite difficile.

La face d'escalade a avantageusement un état de surface anti-dérapant sur la surface destinée à l'escalade. Cet état de surface peut être obtenu par un habillage approprié de la face d'escalade. Cet habillage peut être une peinture. Cette peinture peut être additionnée de grains lui conférant un aspect rugueux. Ces grains, généralement du sable, peuvent avantageusement être remplacés par du polyéthylène, ce qui permet un gain de poids notable sur chaque panneau et particulièrement sur l'ensemble de la surface du mur d'escalade.

Grâce aux gains de poids réalisés, notamment par l'utilisation de panneaux à double peau participant avec la structure à la rigidité du dispositif, sans que leur faible poids nécessite de renforcer la structure. On peut ainsi réaliser un dispositif mobile déplaçable, d'un poids suffisamment faible pour être tracté avec un véhicule dit de tourisme. Ainsi, et conformément à la législation européenne actuelle, le poids d'un tel dispositif, y compris sa remorque de transport peut être limité à 3t500. En outre l'utilisation d'une structure articulée permet notamment de limiter la largeur du dispositif, lors de son transport, par exemple à 2m50.

Un tel dispositif d'escalade est particulièrement avantageux pour de petites unités sportives ou associatives qui peuvent ainsi se partager un même équipement, rapidement transportable, montable et démontable sans qualification particulière, ce qui en réduit notablement le coût.

Un tel dispositif peut aussi être monté à poste sur un site. La structure de confortement peut alors être une structure existante du site, par exemple un mur ou une charpente métallique. Cette structure peut éventuellement être utilisée sans être renforcée, du fait que les panneaux eux-mêmes participent à l'inertie, ce qui serait plus difficile avec les panneaux de l'art antérieur. Ce dispositif peut ainsi équiper une salle de sport et peut éventuellement être repliable pour laisser place à d'autres activités dans la même salle de sport.

Selon un deuxième objet de l'invention, un procédé de mise en oeuvre d'un dispositif d'escalade, est caractérisé en ce que le dispositif est mis en oeuvre par déploiement à partir d'une remorque, depuis une position de transport jusque dans une position d'usage.

Selon un troisième objet de l'invention, un procédé pour modifier la configuration du mur d'escalade d'un dispositif selon l'invention est caractérisé en ce que l'on déplace les panneaux relativement à la structure de confortement. En particulier, le déplacement d'un panneau peut correspondre à une rotation du panneau sur lui-même, dans un plan parallèle à la face d'escalade.

D'autres particularités et avantages de l'invention ressortiront encore de la description ci-après, relative à des exemples non limitatifs.

Aux dessins annexés :
- la figure 1 est une vue en perspective plongeante d'un dispositif d'escalade selon l'invention, dans une position d'utilisation ;
- la figure 2 est une vue en coupe verticale de la partie supérieure d'un panneau d'escalade selon l'invention ;
- la figure 3 est une vue en perspective d'une charpente déployée pour le dispositif de la figure 1 ;
- les figures 4 et 5 sont des vues en coupe verticale d'un mur d'escalade selon l'invention ;
- la figure 6 est une vue de face d'un autre mode de réalisation pour un mur d'escalade, différent de celui de la figure 1 ;
- la figure 7 est une vue en perspective du dispositif de la figure 1, complètement replié sur sa remorque, et prêt à être déplacé ; et,

La figure 8 est une vue en perspective du dispositif de la figure 1, en cour de déploiement, ou de repliement.

La figure 1 illustre un dispositif d'escalade 1, dans sa position d'utilisation. Le dispositif 1 comprend principalement un mur d'escalade 2 et du matériel de franchissement 3, ainsi qu'une remorque 4 pour le transport de l'ensemble.

Le mur 2 comprend une structure métallique de confortement 6, plus particulièrement illustrée à la figure 3, et des panneaux 7 juxtaposés sur la structure 6 de sorte qu'ils forment ensemble une façade d'escalade 8. La structure de confortement 6 est dressée à l'arrière de la remorque, de sorte qu'elle repose sur le sol, au moins par l'intermédiaire de cales. La façade d'escalade 8 s'élève à l'opposé de la remorque relativement à la structure 6.

La structure de confortement 6 comprend une tour 61, deux volets latéraux 62, et un volet supérieur 64. La tour est constituée d'un treillis de montants métalliques formant un maillage d'environ 2m par 2m, et équipée de contreventements appropriés. La base de la tour, dans sa position d'usage illustrée à la figure 3, est d'environ 2m par 2m et la hauteur de la tour est d'environ 6m, soit une hauteur de 3 mailles superposées.

Les volets latéraux sont disposés de part et d'autre d'un côté 63 de la tour distant de la remorque. Comme la tour, les volets latéraux sont constitués par un treillis métalliques. Ils comportent chacun deux mailles superposées, sensiblement carrées et d'environ 2m par 2m, de niveau chacune avec une maille du côté 63, et une maille triangulaire, superposée aux deux précédentes, en vis-à-vis avec la maille supérieure du côté 63. La maille triangulaire est adjacente aux mailles voisines par deux de ses côtés.

Le volet supérieur 64 est disposé au-dessus de la tour, de sorte qu'il prolonge vers le haut le côté 63 de la tour (ce volet est illustré aux figures 1, 7 et 8, mais pas à la figure 3). Il est constitué d'une seule maille carré d'environ 2m par 2m, articulée avec le côté 63 de sorte qu'il peut être rabattu sur le sommet de la tour 61. Des bracons 66 permettent de maintenir le volet supérieur dans une position d'utilisation dressée, telle qu'illustrée à la figure 1.

Chaque volet est articulé au moyen de charnières 65 avec le côté distant 63. Les volets 62,64 et le côté distant 63 forment ensemble des moyens pour y positionner les panneaux 7. Les panneaux forment entre eux, comme particulièrement illustré à la figure 1, une façade d'escalade 8 comprenant huit panneaux carrés et deux panneaux triangulaires. Les panneaux sont disposés en deux premières couches superposées de trois panneaux carrés, une troisième couche superposée aux précédentes, comprenant un panneau carré encadré de deux panneaux triangulaires, et une quatrième couche formée d'un seul panneau carré superposé au panneau carré de la troisième couche. A la figure 1, l'un des panneaux triangulaire n'est pas représenté pour permettre une meilleure vue sur le matériel de franchissement.

A titre de variante, la figure 6 illustre une autre disposition des panneaux. Cette autre disposition diffère de la disposition de la figure 1 en ce que, pour la troisième couche, l'un des panneaux triangulaires est remplacé par un deuxième panneau carré, et pour la quatrième couche, un panneau triangulaire est superposé au deuxième panneau carré de la troisième couche. La structure de confortement de la variante illustrée à la figure 6 est adaptée à cette autre disposition des panneaux. Ainsi, la façade 8 de la figure 6 comprend onze panneaux dont neufs sont carrés, pour une surface totale d'environ 40 m².

Le matériel de franchissement comprend un chevalet 9 dressé sur un plateau 41 de la remorque 4, à une extrémité de la remorque distante de la structure 6. Le chevalet 9 comprend deux montants dressés 90, reliés entre eux par trois traverses sensiblement horizontales 91,92,93, chacune à un niveau différent. Deux passerelles 11 s'étendent entre la structure 6 et la traverse intermédiaire 92, pour le franchissement d'un vide qui sépare la structure et le chevalet, au-dessus du plateau 41 de la remorque. Deux lignes de vie 12 s'étendent respectivement au dessus de chaque passerelle 11, entre la structure et la traverse supérieure 93. Deux échelles 13 (dont une seule est visible à la figure 1) permettent d'atteindre un platelage 14 disposé dans la structure 6, au niveau des passerelles 11. Il est ainsi possible d'accéder aux passerelles depuis le sol, via les échelles 13 et le platelage 14. A l'autre extrémité de chaque passerelle, une corde lisse 15, suspendue à la traverse supérieure 93, permet de rejoindre le sol ou le plateau 41 de la remorque 4. Deux parcours de franchissement indépendants sont donc ainsi définis par le matériel de franchissement.

Pour un montage plus aisé du dispositif d'escalade 1, le chevalet 9 et la structure 6 sont articulés sur le plateau 41 de la remorque 4, au moyen de charnières respectives 97,67. En outre des vérins 68 permettent de manoeuvrer la tour 61 entre une position allongée sur la remorque, illustrée à la figure 7, et une position dressée en position d'usage illustrée aux figures 1 et 3. Les vérins 68 sont articulés à la fois sur le plateau 41 de la remorque, et à l'intérieur de côtés de la tour, de sorte que dans la position allongée, les vérins sont dans la tour. Le chevalet est lui-même manoeuvrable à l'aide d'un vérin 98, articulé à la fois sur le plateau 41 et sur la traverse inférieure 91 du chevalet 9. Le chevalet à une forme telle que dans la position de transport, il peut être replié dans la tour, entre les vérins 97. Les vérins 68,98 sont alimentés par une centrale hydraulique 42 montée sur le plateau 41 de la remorque 4 (voir figure 8) de sorte que dans la position repliée du dispositif d'escalade 1, pour son transport, la centrale 42 se trouve à l'intérieur de la tour 61, entre les vérins 68.

La figure 7 illustre le dispositif 1 entièrement replié sur la remorque, c'est-à-dire dans une position permettant son transport routier. Dans cette position, le volume du dispositif, au dessus du plateau, n'excède que peu le volume de la tour 61. Une face avant du colis ainsi formé est constitué du panneau monté sur le volet supérieur, lui-même rabattu contre la tour. Les faces latérales de ce colis sont constituées des volets latéraux respectifs et des panneaux qu'ils portent, les volets latéraux étant rabattus contre la tour. La face supérieure du colis est elle-même formée par le côté 63 de la tour et par les 3 panneaux qui y sont fixés.

La figure 8 illustre une position intermédiaire du mur, entre sa position de transport et sa position redressée pour son usage d'escalade. Le volet supérieur y est déployé sensiblement dans le plan du côté 63 de la tour.

On va maintenant décrire plus en détail les panneaux formant le mur d'escalade.

La figure 2 illustre une coupe d'un panneau 7 pour le mur d'escalade. Dans l'exemple illustré, le panneau est essentiellement constitué de deux peaux 71,72 fixées sur une mousse 73. Une première peau 71 constitue une face avant pour le mur. Cette première face est d'aspect irrégulier, c'est-à-dire qu'elle n'est généralement pas lisse et présente des aspérités réparties pour former des prises 74 pour les pieds et/ou les mains un grimpeur. La deuxième face 72 est sensiblement plane et lisse et s'étend sensiblement parallèlement à la première face. Les faces sont formées en un matériau sensiblement rigide, ici un matériau composite. Ce matériau peut être constitué de nappes de fibres de verre noyées dans une résine époxy. L'épaisseur respective E71, E72 des nappes 71,72 est faible relativement à une épaisseur moyenne E7 du panneau 7. En effet, les deux faces sont séparées et volontairement éloignées l'une de l'autre par la mousse qui relie les deux faces entre elles, en épousant leurs formes intérieures. Cet éloignement permet d'obtenir une grande inertie pour les panneaux, sans en augmenter notablement le poids, la mousse ayant une densité faible relativement à celle des faces.

Le panneaux sont prévus pour être fixés rigidement, mais de façon démontable sur la structure 6. Ainsi, il est possible de prévoir la structure pour qu'elle soit auto-stable lorsque les panneaux 7 sont démontés, mais d'une inertie insuffisante pour supporter seule le poids des panneaux. Ainsi, la combinaison de l'inertie de la structure, et de celle obtenue par l'éloignement de deux faces opposées, permet d'assurer la stabilité du mur sur sa structure. On obtient ainsi une structure de confortement notablement plus légère que si elle avait été capable de supporter à elle seule le poids des panneaux. Ce gain de poids permet notamment le transport du dispositif sur une remorque pouvant être tractée par un véhicule léger, une fourgonnette ou une camionnette. Dans l'exemple illustré, le dispositif, avec notamment sa remorque, ses vérins, sa centrale hydraulique et les panneaux, n'excède pas un poids de 3500 kg, et un gabarit de 2m50 en largeur, compatible avec la circulation sur la plupart des routes françaises, ou d'autres pays.

Les faces peuvent être liées de différentes façons avec la mousse, par exemple, par simple adhérence, la mousse étant moulée entre les deux faces. La liaison peut aussi se faire au moyen d'inserts, fixés, sur une ou les deux faces et noyés dans la mousse. La forme de la surface, notamment celle des prises, peut aussi permettre une liaison efficace avec la mousse.

Le panneau illustré à la figure 2 présente dans un bord 75, un épaulement 76 prévu pour masquer en tout ou en partie un montant adjacent 63A du côté distant 63 de la structure 6. Deux panneaux voisins sont ainsi conçus pour que leurs faces avant soient continues entre elles, c'est-à-dire que les panneaux du mur ensemble forment une surface d'escalade continue. Cette surface d'escalade ne présente alors sensiblement pas d'autre aspérité que celles prévues dans les faces avant 71 respectives des panneaux 7 pour y former des prises, qui puissent permettre de s'y accrocher avec les mains et/ou les pieds.

De la même façon, comme particulièrement illustré aux figures 4 et 5, les épaulements des panneaux peuvent être disposés pour qu'à la fois les faces avant et les faces arrière des panneaux sont continues. Ainsi, comme particulièrement illustré à la figure 5, pour des panneaux ayant une face arrière 72 plane, et décrit précédemment en référence à la figure 2, le mur peut constituer, à l'arrière des panneaux, une surface arrière 80 plane et continue adaptée à former un support pour de la publicité ou une image décorative.

Dans ce but, pour deux panneaux voisins 7A,7B, un premier panneau 7A peut comprendre un épaulement 75A prévu pour venir masquer l'avant du montant 63A adjacent et assurer la continuité de la face d'escalade 8. L'épaulement 75B du deuxième panneau 7B étant alors prévu pour masquer l'arrière du montant 63A adjacent et assurer la continuité de la surface arrière 80.

Comme illustré à la figure 4, au lieu d'être plane, la surface arrière 80 peut être aussi une surface d'escalade.

Bien sûr, l'invention n'est pas limitée aux exemples qui viennent d'être décrits et de nombreux aménagements peuvent être apportés à ces exemples sans sortir du cadre de l'invention.

Ainsi, l'inclinaison de la structure peut être réglable pour présenter, en usage un certain surplomb réglable avec l'inclinaison de la structure. De même, il peut être prévu des moyens pour un tel réglage de l'inclinaison d'un ou de plusieurs panneaux relativement à la structure.

D'autres moyens que de la mousse peuvent être utilisés pour maintenir deux faces opposées d'un même panneau à distance l'une de l'autre. Par exemple, cela peut être fait au moyen d'entretoises, sans que le vide entre les faces et autour des entretoises soit rempli.

Seuls certains des panneaux peuvent être prévus avec une double peau, les autres pouvant avoir seulement une peau pour former la face d'escalade, pour autant que la tenue du dispositif soit assurée.

## Revendications

1. Dispositif d'escalade (1) comprenant une structure de confortement (6) légère et des panneaux d'escalade (7) fixés sur ladite structure, lesdits panneaux formant ensemble un mur d'escalade (2), certains au moins parmi lesdits panneaux comprenant deux peaux, lesdites peaux formant deux faces opposées (71,72) et distantes pour le panneau, l'une au moins des peaux formant une face d'escalade (71).

2. Dispositif selon la revendication 1, **caractérisé en ce que** tous les panneaux du mur comprennent deux peaux, lesdites peaux formant deux faces opposées (71,72) et distantes pour le panneau, l'une au moins des peaux formant une face d'escalade (71).

3. Dispositif selon la revendication 1 ou 2, **caractérisé en ce que** chaque panneau comprend une ossature sensiblement rigide pour y fixer les peaux et les maintenir à distance l'une de l'autre.

4. Dispositif selon l'une des revendications 1 à 3, **caractérisé en ce que** les peaux (71,72) comprennent un matériau composite.

5. Dispositif selon l'une des revendications 1 à 4, **caractérisé en ce que** les panneaux comprennent une mousse (73) pour remplir un espace entre les deux peaux.

6. Dispositif selon la revendication 5, **caractérisé en ce que** chaque peau est liée avec la mousse.

7. Dispositif selon l'une des revendications 1 à 6, **caractérisé en ce que** des prises (74) pour un grimpeur sont formées dans la peau d'escalade (71).

8. Dispositif selon l'une des revendications 1 à 7, **caractérisé en ce que** la structure de confortement est articulée entre une position de transport et une position d'usage.

9. Dispositif selon la revendication 8, **caractérisé en ce qu'**il comprend une remorque et **en ce que** la structure est montée articulée sur ladite remorque (4).

10. Dispositif selon la revendication 9, **caractérisé en ce qu'**il est prévu sur la remorque, des moyens de montage (90) pour un matériel de franchissement (9).

11. Dispositif selon la revendication 10, **caractérisé en ce qu'**une partie (90) au moins du matériel de franchissement est montée articulé sur la remorque.

12. Dispositif selon l'une la revendication 10 ou 11, **caractérisé en ce que** le matériel de franchissement comprend une passerelle (11) et/ou une échelle de corde (13) et/ou une corde lisse (15) et/ou des lignes de vie (12).

13. Dispositif selon l'une des revendications 10 à 12, **caractérisé en ce qu'**une partie (11,12) au moins du matériel de franchissement est attaché, d'un côté sur la structure de confortement et d'un autre sur un chevalet (90).

14. Dispositif selon l'une des revendications 1 à 13, **caractérisé en ce qu'**il comprend des moyens de déploiement motorisés et/ou automatiques, notamment hydrauliques, pneumatiques et/ou électriques.

15. Dispositif selon la revendication 14, **caractérisé en ce que** les moyens de déploiement sont hydrauliques, pneumatiques et/ou électrique.

16. Dispositif selon l'une des revendications 1 à 15, **caractérisé en ce que** certains au moins parmi les panneaux sont prévus pour être mobiles relativement à la structure.

17. Dispositif selon la revendication 16, **caractérisé en ce qu'**il comprend des moyens pour qu'un changement de position des panneaux permette de définir au moins une nouvelle voie d'escalade.

18. Dispositif selon l'une des revendications 1 à 17, **caractérisé en ce que** la face d'escalade a un état de surface anti-dérapant.

19. Dispositif selon la revendication 18, **caractérisé en ce que** l'état de surface est obtenu avec une peinture additionnée de grains de polyéthylène.

20. Procédé de mise en oeuvre d'un dispositif d'escalade, **caractérisé en ce que** le dispositif est mis en oeuvre par déploiement à partir d'une remorque, depuis une position de transport jusque dans une position d'usage.

21. Procédé pour modifier la configuration du mur d'escalade d'un dispositif selon l'une des revendications 1 à 18, **caractérisé en ce que** l'on déplace les panneaux relativement à la structure de confortement.

22. Procédé selon la revendication 21, **caractérisé en ce que** le déplacement d'un panneau correspond à une rotation du panneau sur lui-même, dans un plan parallèle à la face d'escalade.
